# EUROPÄISCHE PATENTSCHRIFT

(11) **EP 3 541 516 B1**
(45) Veröffentlichungstag und Bekanntmachung des Hinweises auf die Patenterteilung: **23.08.2023**
(21) Anmeldenummer: 17808819.1
(22) Anmeldetag: 16.11.2017
(51) Int. Cl.: B01L 3/00

(54) **VORRICHTUNG ZUR AUFNAHME, ABGABE UND BEWEGUNG VON FLÜSSIGKEITEN**
DEVICE FOR RECEIVING, DISPENSING, AND MOVING LIQUIDS
DISPOSITIF DE PRÉLÈVEMENT, D'EXPULSION ET DE DÉPLACEMENT DE LIQUIDES

(30) Priorität: 16.11.2016 DE 102016122056
(43) Veröffentlichungstag der Anmeldung: 25.09.2019
(73) Patentinhaber: Microfluidic Chipshop GMBH, 07747 Jena (DE)
(72) Erfinder: MOCHE, Christian, 07747 Jena (DE); KLEMM, Richard, 07747 Jena (DE); GÄRTNER, Claudia, 07747 Jena (DE)
(74) Vertreter: Ter Meer Steinmeister & Partner
(86) Internationale Anmeldenummer: PCT/EP2017/079510
(87) Internationale Veröffentlichungsnummer: WO 2018/091608

(56) Entgegenhaltungen:
- WO-A1-2015/077412
- WO-A2-2007/057744
- WO-A2-2010/091246
- WO-A2-2015/084458
- DE-A1-102009 032 744

## Beschreibung

Die Erfindung bezieht sich auf eine Vorrichtung zur Aufnahme, Abgabe, Verdünnung oder Bewegung von Flüssigkeiten sowie zur Zugabe von flüssigen Komponenten, die auch als mikrofluidisches System bezeichnet werden kann. Die Vorrichtung kann auch als Chip bezeichnet werden.

### Hintergrund

Das Aufnehmen und Abgeben von Flüssigkeiten und Gasen sowie deren Bewegung einschließlich des Mischens in fluidischen Systemen, insbesondere in mikrofluidischen Systemen, erfolgt häufig über eine extern angeschlossene Pumpe, die über eine fluidische Schnittstelle mit dem fluidischen System verbunden ist, über in das fluidische System integrierte Spritzenpumpen oder über Membranventile. Alle diese Lösungen benötigen ein entsprechendes Betriebsgerät, um die Pumpen oder Ventile betreiben zu können und sind nicht dazu geeignet, Funktionen wie das Aufnehmen, Abgeben und/oder Bewegen von Flüssigkeiten in Lab-on-a-Chip-Systemen auf einfache Weise umzusetzen.

Die externen Pumpen zur Manipulation von Lab-on-a-Chip-Systemen benötigen eine fluidische Schnittstelle, zu deren Nutzung weitere Komponenten notwendig sind und die wie alle fluidischen Schnittstellen das Risiko der Leckage beinhalten.

Direkt in fluidische Systeme integrierte Spritzenpumpen vermeiden eine fluidische Schnittstelle nach außen, benötigen aber ein weiteres Element, den Stößel, um Flüssigkeiten zu bewegen.

Membranventile bieten den Vorteil, dass diese ohne fluidische Schnittstelle und ohne weitere Komponenten auskommen und lediglich eine vorgeformte Mulde und einen beweglichen Deckel zur Aktuierung benötigen. Dabei sind diese so gestaltet, dass sie sowohl pneumatisch als auch mechanisch betrieben werden können. Der Betrieb dieser Membranventile erfolgt in der Regel über ein entsprechendes Betriebsgerät.

Das Aufnehmen und Abgeben von Flüssigkeiten, die Verteilung auf verschiedene Reaktionskavitäten, das Bewegen von Flüssigkeiten sowie die Zugabe von Reaktionskomponenten erfordert manuelle Handhabungsschritte bzw. eine entsprechende Automatisierung dieser Schritte mittels großer Automaten. Händisch erfolgt dies bei der Probenaufnahme sowie Reagenzienzuführung mittels Pipettieren, das Mischen und Inkubierten erfolgt beispielsweise durch Schütteln von Titerplatten und für die Zuführung von Reagenzien sind diese aus entsprechenden Vorratsbehältern zu entnehmen. Sowohl die manuelle Handhabung als auch die die automatisierte Handhabung erfordert eine größere Anzahl von Handhabungsschritten, Zusatzausrüstung wie Pipetten oder Pipettierautomaten sowie die Lagermöglichkeit der entsprechenden Reagenzien.

In mikrofluidischen Systemen erfolgt die Handhabung zumeist über externe Pumpen und Bedarf eines Gerätes zur Steuerung des Systems.

WO 2015/084458 A2 offenbart eine Reagenzausgabevorrichtung, umfassend: ein erstes Substrat mit einer ersten Oberfläche, wobei das erste Substrat eine oder mehrere erste Kammern umfasst, die innerhalb des ersten Substrats angeordnet sind; eine erste Widerstandseinheit, die benachbart zu der Oberfläche des ersten Substrats angeordnet ist und fluidisch mit mindestens einer der einen oder mehreren ersten Kammern verbunden ist, wobei die erste Widerstandseinheit ein erstes Reagenz umfasst.

WO 2015/077412 -A1, WO 2010/091246 A2, DE 10 2009 032744 A1 und WO 2007/057744 A2 offenbaren fluidische Systeme mit Kammern, Kanalsystemen und flexiblen Bereichen.

Die vorliegende Erfindung kombiniert alle Handhabungsschritte einschließlich der Reagenzienvorlagerung auf einem auch händisch zu bedienenden Bauteil.

### Zusammenfassung der Erfindung

Aufgabe der Erfindung ist es, die Aufnahme, Abgabe, das Verdünnen, den Transport und/oder das Mischen von Flüssigkeiten sowohl manuell, d.h. ohne weitere Hilfsmittel, als auch mit entsprechenden Vorrichtungen betreiben zu können. Dies soll vorzugsweise in fluidischen Systemen ohne eine externe Pump- oder Saugvorrichtung, vorzugsweise auch manuell, möglich sein. Eine besondere Eigenschaft des Systems ist es, dass eine Mehrfachaufnahme und -abgabe von Flüssigkeiten möglich ist und dass Wunschvolumina der aufgenommenen bzw. abgegebenen Flüssigkeit präzise gesteuert werden können.

Die Aufgabe wird durch die Merkmale des unabhängigen Anspruchs 1 gelöst. Vorteilhafte Ausgestaltungen sind in den abhängigen Ansprüchen angegeben.

Es ist ein fluidisches System angegeben, umfassend eine strukturierten Komponente mit einer Kammer und einem Kanalsystem, die mit einem Bauteil fluiddicht verschlossen sind, wobei die Kammer über das Kanalsystem und eine fluidische Schnittstelle mit der Außenwelt fluidisch verbunden ist. Das Bauteil verfügt über einen flexiblen oder beweglichen Bereich, der in den Kammerbereich oder über eine Ebene der Kammer hinaus bewegt werden kann. Die Ebene der Kammer ist dabei die obere Begrenzung der Kammer an der Seite zur Kammer, d.h. die Unterseite des die Kammer verschließenden Bauteils. Durch die Bewegung des flexiblen Bereiches können Flüssigkeiten oder Gase durch die fluidische Schnittstelle aufgenommen oder abgegeben werden bzw. im fluidischen System bewegt werden. Dabei kann der bewegliche Bereich händisch oder mit einem entsprechenden Betriebsgerät bewegt werden. Eine Option ist dabei das Eindrücken oder Hochbewegen des flexiblen Bereichs in unterschiedliche Positionen. Besonders vorteilhaft sind die Möglichkeit der definierten Fluidabgabe und -aufnahme durch die Kombination der Kammer mit einem kleinen Kanalsystem, der Mehrfachaufnahme und -abgabe von Flüssigkeiten sowie die Möglichkeit des händischen Betriebs.

Bevorzugt verfügt das fluidische System über eine Schnittstelle für ein Flüssigreagenzienreservoir.

Besonders vorteilhaft ist die Ausgestaltung des das strukturierte Bauteil verschließenden Bauteils als Folie, wobei die Folie durch ihre intrinsische Flexibilität gleichzeitig das bewegliche Bauteil ist.

Die Verdünnung der aufgenommenen Flüssigkeit bzw. die Zuführung von Reagenzien erfolgt über die Entleerung eines mit der strukturierten Komponente verbundenen Flüssigkeitsreservoirs, das als Blister ausgestaltet sein kann. Durch die Außengeometrie der fluidischen Schnittstellen kann die Flüssigkeitsaufnahme und Flüssigkeitsabnahme beeinflusst werden.

Durch die entsprechende Auslassgeometrie der fluidischen Schnittstelle kann das Volumen definiert werden, wobei diese Volumendefinition durch eine Oberflächenmodifikation der fluidischen Schnittstelle weiter beeinflusst werden kann.

Es ist ferner ein weiteres fluidisches System angegeben, umfassend eine strukturierte Komponente mit einer Kammer und einem Kanalsystem die mit einem weiteren Bauteil dicht verschlossen sind, wobei die Kammer über das Kanalsystem und eine fluidische Schnittstelle mit der Außenwelt fluidisch verbunden ist. Dabei wird der flexible Bereich durch die Wände der Kammer gebildet.

Besonders vorteilhaft ist hier, dass auch ein seitliches Drücken der Kammer das Bewegen der Flüssigkeit ermöglicht oder der Kompressionseffekt durch die flexiblen Kammerwände verstärkt werden kann.

Es ist darüber hinaus noch ein weiteres fluidisches System angegeben, umfassend ein strukturiertes Bauteil oder strukturierte Komponente sowie ein weiteres Bauteil, das Kammer und Kanalsystem dicht verschließt und die Kammer über das Kanalsystem und die fluidische Schnittstelle mit der Außenwelt verbunden ist. Dabei ist das strukturierte Bauteil derart ausgeführt, dass der Kammerboden flexibel ist und eingedrückt oder ausgedehnt werden kann.

Besonders vorteilhaft bei dieser Ausführungsvariante ist, dass der Boden besonders flexibel gestaltet werden kann und eine Fertigung mittels Zweikomponentenspritzguss möglich ist, so dass eine flexible Komponenten zusammen mit einer weiteren Komponente gespritzt werden kann. Alternativ kann auch gleich das Grundmaterial des strukturierten Bauteils hinlänglich flexibel sein, um die Funktionalität des Bauteils zu gewährleisten. Eine Montage des flexiblen Bereiches in den das strukturierte Bauteil ist ebenfalls möglich.

Die Kammer kann über ein weiteres Kanalsystem mit einer fluidischen Schnittstelle verbunden sein, wobei eine der fluidischen Schnittstellen mit einer Kappe verschlossen werden kann. Der Verschluss mit einer Kappe verhindert weiterhin einen Flüssigkeitsaustritt an dieser Stelle.

Bevorzugt wird durch die Integration von Ventilen, beispielsweise Kapillarstoppventilen, die durch eine Veränderung des Kapillardurchmessers wirken, die Aufnahme definierter Volumina ermöglicht.

Bevorzugt entsteht durch lokale Modifikation der Oberfläche eine Ventilfunktion bzw. wird die Funktion bestehender geometrisch wirkender Ventile durch eine Oberflächenmodifikation im Ventilbereich die geometrisch erzeugte Ventilfunktion noch verstärkt.

Besonders vorteilhaft bei dieser Ausführungsvariante ist, dass bei einer Flüssigkeitsaufnahme durch die zweite fluidische Schnittstelle eine Entlüftung stattfinden kann und zudem Flüssigkeitsaufnahme und -abgabe an verschiedenen Stellen erfolgen kann. Der Verschluss mit einer Kappe verhindert weiterhin einen Flüssigkeitsaustritt an dieser Stelle. Weiterhin ist eine entsprechende Positionierung des fluidischen Systems, dass bei der Flüssigkeitsabgabe die abgebende fluidische Schnittstelle nach unten geneigt ist, vorteilhaft.

Vorzugsweise enthält das fluidische System eine Entlüftungsoption für die Kammer, die über einen zusätzlichen mit der Außenwelt in Verbindung stehenden Kanal oder eine gasdurchlässige Membran erfolgen kann und diese Entlüftungsvorrichtung optional geschlossen werden kann.

Vorzugsweise enthält das fluidische System einen Einlasskanal, der über eine passive Stopfunktion, beispielsweise ein Kapillarstoppventil, eine Kanalverjüngung oder eine entsprechende Oberflächenmodifizierung verfügt, und entweder über Kapillarwirkung, die durch Oberflächenmodifikationen im zu befüllenden Bereich verstärkt sein kann, oder durch eine durch die beweglichen Bauteile herbeigeführte Veränderung des Kammervolumens eine definierte Menge Flüssigkeit aufnimmt.

Die Aufnahme sehr genauer Volumina ohne das Verwenden von teuren Pipettiereinheiten ist hier besonders vorteilhaft.

In einer bevorzugten Ausgestaltung enthält das fluidische System ein zusätzliches Reagenzienreservoir. Diese kann beispielsweise als Blister ausgeformt sein.

Besonders vorteilhat ist hier, dass mehrere Fluide oder Trockenreagenzien miteinander gemischt werden können und das Reagenz zum Transport von aufgenommener oder im System vorgelegter Flüssigkeit genutzt werden kann.

Bevorzugt sind Trockenreagenzien in die strukturierte Komponente eingebracht, die durch die durchströmenden Fluide aufgenommen und mit diesen gemischt werden können.

Bevorzugt ist ein Reagenz an definierter Stelle vorgelegt, welches die hinüberströmende Flüssigkeit färbt und damit das Erreichen der Position, an der das Reagenz vorgelegt ist, und damit das Erreichen eines bestimmten Volumens oder einer Verweilzeit angibt.

Bevorzugt ist an einer definierten Position eine Vergrößerungsfunktion in die strukturierte Komponente eingebracht ist, die z.B. in Form einer in die strukturierte Komponente integrierten Linse erfolgt, um das Erreichen bestimmter Positionen im Kanalsystem durch die Flüssigkeit besser verfolgen zu können und auch Farbreaktionen als Indikatorreaktionen besser ablesen zu können.

Weiter bevorzugt sind längere Kanalelemente als Flussbegrenzer in den Fluidverlauf eingebracht, um eine kontrollierte Flüssigkeitsaufnahme und -abgabe zu ermöglichen.

In einer bevorzugten Ausgestaltung ist das Reagenzienreservoir als Blister ausgeformt. Vorzugsweise weist das Reagenzienreservoir eine Blistersitz auf, der über spitze Elemente verfügt, die den darüber sitzenden flüssigkeitsdicht verbundenen Blister durchstoßen. Diese Ausführungsform verfügt über eine Klappe, die über Führungselemente im Blistersitz ein definiertes Einfügen der Klappe und damit eine definierte Volumendosierung ermöglichen. Die Volumendosierung kann durch spezielle Ausführung der Führungselemente auch mehrstufig erfolgen.

Dabei ist der flüssigkeitsdichte Verschluss der fluidischen Schnittstelle für die Flüssigkeitsaufnahme beispielsweise über eine Kappe sinnvoll. Die Kappe kann auch mit einem Transportelement, z.B. ein Dorn oder Stößel versehen sein, der in den Kanal hineinragt und somit die darin befindliche Flüssigkeit transportiert, wenn die Kappe auf den fluidische Schnittstelle gesetzt wird. Darüber hinaus oder alternativ kann die Kappe auch einen flexiblen Bereich aufweisen, der nachdem Aufsetzen eingedrückt oder auch herausgezogen werden kann um, somit die im Kanal bzw. im Kanalsystem befindliche Flüssigkeit zu bewegen. Beim Eindrücken wird die Flüssigkeit weiter in den Kanal gedrückt. Beim Herausziehen des flexiblen Bereichs wird Flüssigkeit aus dem Kanal in Richtung der fluidischen Schnittstelle befördert. Dadurch lassen sich auch kleine Bewegungen generieren.

Besonders vorteilhat ist hier, dass so definierte Flüssigkeitsvolumina aus dem Blister abgegeben werden können, und dies auch manuell hoch präzise erfolgen kann. Damit kann in Kombination mit einer definierten Volumenaufnahme ein exaktes Mischungsverhältnis eingestellt werden.

In einer bevorzugten Ausgestaltung verfügt das fluidische System über einen langen Kanal zur Kammer hin. Besonders vorteilhaft ist dieser lange Kanal, da damit eine Geschwindigkeit der Flüssigkeitsaufnahme eingestellt werden kann und in den Kanal Reagenzien eingebracht sein können, die durch die lange Mitführung im Kanal optimal resuspendieren.

In einer bevorzugten Ausgestaltung weist der lange Kanal zur Kammer hin zusätzliche Aufweitungen auf. Diese Ausführung ist besonders vorteilhaft, da in den Aufweitungen Reagenzien vorkonfektioniert werden können und eine verbesserte Durchmischung durch ein unterschiedliches Flussprofil erfolgen kann.

In einer bevorzugten Ausgestaltung enthält das fluidische System eine Kavität oder Detektionskammer zur optischen Auslese und/oder zur Reaktion die vorzugsweise noch verschiedene Tiefen aufweisen kann. Besonders vorteilhat ist hier, dass direkt eine optische Detektion erfolgen kann und bei einer Ausführung der Detektionskammer mit mehreren Tiefen auch der dynamische Bereich vergrößert werden kann.

In einer bevorzugten Ausgestaltung enthält das fluidische Systemeinen Lateral Flow Streifen, dessen Befüllung durch den Betrieb der Kammer ermöglicht wird. Eine Ausführungsvariante beinhaltet eine Entlüftungsmembran, eine andere einen Entlüftungskanal. Besonders vorteilhaft ist die Möglichkeit der Flüssigkeitsaufnahme, die manuell betrieben werden kann, mit der direkten Möglichkeit der Auslese über den Lateral Flow-Streifen. Gerade gezielte Belüftungsoptionen ermöglichen die Kombination des durch die Kammer erzielten Unterdruck-getriebenen Flusses mit der nachfolgenden Flüssigkeitsbewegung durch die Saugwirkung des Lateral Flow Streifens.

In einer bevorzugten Ausgestaltung enthält das fluidische System mehr als eine Kammer, die über ein Kanalsystem miteinander verbunden sind und in einer oder mehreren Ebenen angeordnet sein können. Besonders vorteilhaft ist, dass eine Weiterleitung und ein Hin- und Herschieben sowie ein aktives Mischen über die Veränderung der Kammervolumen durch die flexiblen Elemente ermöglicht werden.

In einer bevorzugten Ausgestaltung enthält das fluidische System Aufsätze auf den flexiblen Bauteilen, die sich entweder außerhalb der Kammer befinden oder in die Kammer hineinreichen. Besonders vorteilhaft ist hier eine genaue Definition des aufzunehmenden bzw. abzugebenden Volumens, das damit auch bei händischem Betrieb unabhängig von der Kraft oder Fingergröße des Nutzers ist.

In einer bevorzugten Ausgestaltung verfügt das fluidische System über vorgelegte Reagenzien in der Kammer. Besonders vorteilhaft ist hier, dass die Kammer nicht nur der Flüssigkeitsbewegung dient, sondern das Kammervolumen direkt zum Auflösen, Reagieren und Mischen von Reagenzien genutzt werden kann. Insbesondere vorgelegte Trockenreagenzien ermöglichen hier eine besonders vorteilhafte Nutzung der Kammer.

In einer bevorzugten Ausgestaltung ist die Kappe zum Entleeren des Blisters direkt mit Druckelementen zum Bewegen des flexiblen Bereichs verbunden, ggf. auch einstückig realisiert.

In einer bevorzugten Ausgestaltung ist ein Mischen durch in die Kammer eingebrachte bewegliche Elemente möglich, wie Kugeln oder Stäbe, die auch magnetisch sein können. Das Mischen kann zusätzlich durch oder Strukturelemente in der strukturierten Komponente verstärkt werden. Besonders vorteilhat ist hier, dass der einfache Aufbau des Systems ein besonders effektives Mischen in der Kammer erlaubt.

In einer bevorzugten Ausgestaltung erfolgt ein Mischen in der Kammer durch ein händisches Bewegen des fluidischen Systems. Besonders vorteilhat ist hier, dass der einfache Aufbau des Systems einen händischen Gebrauch ermöglicht.

In einer bevorzugten Ausgestaltung erfolgt ein Mischen in der Kammer durch einen geräteseitigen Mischmechanismus. Besonders vorteilhat ist hier, dass ein effizientes Mischen erfolgen kann.

In einer bevorzugten Ausgestaltung beinhalten die Kanalsysteme selbst Justiermarken oder es sind neben, unter oder über dem Kanalsystem Justiermarken angebracht, die eine Volumenangabe ermöglichen. Besonders vorteilhat ist diese Markierung ähnlich eines Lineals, da es dem Nutzer erlaubt, das aufgenommene oder abgegebene Volumen abzulesen und die Aufnahme oder Abgabe von Volumina zu beenden oder weiter fortzusetzen, um definierte Volumen auf-, abzugeben oder zu bewegen.

In einer bevorzugten Ausgestaltung ist eine mehrfache Flüssigkeitsaufnahme bzw. -abgabe möglich. Besonders vorteilhat ist hier, dass das fluidische System zum mehrfachen Aufnehmen und Abgeben von Flüssigkeiten genutzt werden kann.

In einer bevorzugten Ausgestaltung sind fluidische Schnittstellen an der strukturierten Komponente vorgesehen, die in verschiedene Richtungen zeigen, beispielsweise senkrecht zur Ebene des fluidischen Systems oder in einem speziellen Winkel vom fluidischen System abgehend. Besonders vorteilhat ist hier, dass durch eine spezielle Geometrie die Auf- bzw. Abgabe von Flüssigkeiten in speziell geformte Oberflächen oder Gefäße erfolgen kann.

In einer bevorzugten Ausgestaltung sind mehrere fluidische Schnittstellen vorgesehen.

Dies ist besonders vorteilhaft, da dann eine Abgabe und Aufnahme von Flüssigkeiten an verschiedenen Stellen gleichzeitig oder nacheinander erfolgen kann.

In Kombination mit einem Verteilersystem wird die Aufnahme und Abgabe an mehreren Stellen gleichzeitig oder nacheinander möglich. Bei Nutzung eines reinen Verteilersystems kann eine gleichzeitige Abgabe oder Aufnahme von Flüssigkeiten über die Bewegung der flexiblen Elemente erfolgen.

In einer bevorzugten Ausgestaltung wird die Aufnahme bzw. Abgabe der Flüssigkeiten über Membranventile gesteuert siehe. Dies ist besonders vorteilhaft, da damit eine individuelle Fluidaufnahme bzw. Fluidabgabe an unterschiedlichen fluidischen Schnittstellen durch die Bewegung der flexiblen Elemente in der Kammer erfolgen kann.

Eine besondere Ausgestaltung ist die Integration von passiven Ventilen in die einzelnen Verteilerkanäle um eine gleichmäßige Befüllung und damit einen gleichmäßigen Flüssigkeitstransport und damit z.B. die Abgabe gleicher Volumina zu sichern.

In einer bevorzugten Ausgestaltung wird die Aufnahme bzw. Abgabe der Flüssigkeiten über Drehventile gesteuert Die Drehventile weisen vorzugsweise Drehventilsitz (28a) und einen rotierenden, die unterschiedlichen Teile des Kanalsystems verbindenden Drehventilkörper (28b) mit Verbindungskanal auf. Dies ist besonders vorteilhaft, da damit eine individuelle Fluidaufnahme bzw. Fluidabgabe an unterschiedlichen fluidischen Schnittstellen durch die Bewegung der flexiblen Elemente in der Kammer erfolgen kann.

In einer besonderen Ausgestaltung ist das fluidische System als mikrofluidisches System ausgebildet. Die strukturierte Komponente ist vorzugsweise und im Wesentlichen aus Kunststoff hergestellt.

Beim flexiblen Element kann das gesamte Bauteil z.B. als Folie aus Kunststoff hergestellt sein. Es aber auch möglich einen in die anderen Bauteile eingebrachten flexiblen Kunststoff wie Silikon oder TPE oder ein bewegliches mechanisches Element aus einem beliebigen Material zu verwenden.

Das fluidische System wird auch als Daumenpumpe bezeichnet, da sich das flexible Bauteil sich besonders leicht mit dem Daumen bedienen lässt.

### Kurzbeschreibung der Zeichnungen

In den Figuren zeigen:
- Fig. 1a bis 1c: ein fluidisches System gemäß einer Ausführungsform.
- Fig. 2: ein fluidisches System gemäß einer alternativen Ausführungsform.
- Fig. 3: ein fluidisches System gemäß einer weiteren alternativen Ausführungsform.
- Fig. 4a bis 4c: fluidische Schnittstellen eines fluidischen Systems gemäß Ausführungsformen.
- Fig. 5a bis 5f: Druckelemente eines fluidischen Systems gemäß Ausführungsformen.
- Fig.6a und 6f: ein fluidisches System gemäß einer weiteren Ausführungsform.
- Fig.7a und 7b: ein fluidisches System gemäß einer noch weiteren Ausführungsform.
- Fig.8a bis 8e: einen Ausdrückmechanismus eines fluidischen Systems gemäß Ausführungsformen, die nicht unter den Schutzumfang der Erfindung fallen.
- Fig.9a und 9b: ein fluidisches System mit Aufweitungen und Detektionskammer gemäß Ausführungsformen.
- Fig.10a bis 10c: ein fluidisches System mit einem Lateral-Flow-Streifen gemäß Ausführungsformen.
- Fig. 1 1: ein fluidisches System gemäß einer anderen Ausführungsform.
- Fig.12a bis 12d: ein fluidisches System mit einem Verteilersystem gemäß Ausführungsformen.
- Fig.13: ein fluidisches System gemäß einer anderen Ausführungsform.
- Fig.14a, 14b: ein fluidisches System mit einer Vergrößerungsvorrichtung gemäß einer Ausführungsform.
- Fig.15a- 15c: zeigen ein fluidisches System mit Flussbegrenzern gemäß Ausführungsformen.
- Fig. 16: zeigt eine Ausführungsform des Chips mit Kappe in einer Ansicht von oben

### Detaillierte Beschreibung

Die vorliegende Erfindung beschreibt ein fluidisches System mit einer Kammer, die über einen flexiblen oder beweglichen Teil, zumeist den Boden oder Deckel, in speziellen Ausführungsformen aber auch bewegliche Wände, verfügt, der durch ein Anheben oder Niederdrücken das Aufnehmen, Abgeben, Verschieben, Verdünnen oder Mischen von Flüssigkeiten oder Gasen erlaubt, die über zumindest einen Kanal oder eine Öffnung mit der Kammer verbunden sind.

Dabei sind Kammer und der bewegliche Teil so ausgestaltet, dass durch eine Bewegung des beweglichen Teils aus seiner Ausgangsposition ein vorbestimmtes, aber einstellbares Volumen der Kammer verdrängt wird. So können vorbestimmte Volumina bei der Rückführung des beweglichen Teils in eine andere Position oder in die Ausgangsposition in der Kammer aufgenommen oder abgegeben werden. Mit anderen Worten, das Volumen ist durch die Eigenschaften des fluidischen Systems vorbestimmt oder kann durch erfindungsgemäße Ausgestaltung des fluidischen Systems einstellbar sein.

Fig. 1a bis 1c zeigen eine Ausführungsform des fluidischen Systems. Fig. 1a und Fig. 1c zeigen eine Draufsicht des fluidischen Systems, Fig. 1b zeigt eine Querschnittsansicht des fluidischen Systems.

Das fluidische System weist ein strukturiertes Bauteil 1 mit einer Kammer 2 auf, wobei die Kammer 2 die mit einem Kanalsystem 3 verbunden ist. Das strukturierte Bauteil 1 ist im Wesentlichen flach bzw. plattenartig. Mit anderen Worten, das strukturierte Bauteil 1 weist eine erste Hauptseite und eine zweite Hauptseite auf, die sich parallel gegenüberliegen. Die Kammer 2 und das Kanalsystem 3 sind an der ersten Hauptseite an der Oberfläche des strukturierten Bauteils 1 ausgebildet. Mit anderen Worten, die Kammer 2 und das Kanalsystem 3 sind an der Hauptseite in die Oberfläche des strukturieren Bauteils 1 eingelassen. Die Kammer 2 und das Kanalsystem 3 stellen also eine Vertiefung an der Oberfläche des strukturierten Bauteils 1 dar. Die erste Hauptseite ist beispielsweise eine Oberseite, die zweite Hauptseite ist beispielsweise eine Unterseite des strukturierten Bauteils 1. Zwischen der Oberseite und der Unterseite des strukturierten Bauteils 1 sind Seitenflächen des strukturierten Bauteils 1 angeordnet. Das strukturierte Bauteil ist kann beispielsweise quaderförmig ausgebildet sein. Das strukturierte Bauteil 1 kann auch scheibenförmig ausgebildet sein. Das strukturierte Bauteil kann jedoch jede Form annehmen, solange es im Wesentlichen flach ausgebildet ist.

Das strukturierte Bauteil 1 kann beispielsweise als Plattform ausgebildet sein. Das strukturierte Bauteil 1 kann auch als strukturierte Komponente 1 bezeichnet werden. Das strukturierte Bauteil 1 kann flächig ausgebildet sein.

Die Kammer 2 bzw. das Kanalsystem 3 weist also eine Oberseite auf, die der Oberseite des strukturierten Bauteils 1 entspricht. Eine Unterseite der Kammer 2 bzw. des Kanalsystems 3 ist innerhalb des strukturierten Bauteils 1 ausgebildet. Die Unterseite der Kammer 2 kann auch als Kammerboden 7 bezeichnet werden. Zwischen der Oberseite der Kammer 2 und der Unterseite ist der Innenraum der Kammer 2 ausgebildet.

Die Kammer 2 bzw. das Kanalsystem 3 können als Vertiefung in der strukturierten Komponente, z.B. an der Oberseite oder der Unterseite er strukturierten Komponente 1 ausgebildet sein. Die Kammer 2 und das Kanalsystem 3 können als unterschiedlich tiefe Vertiefungen ausgebildet sein.

Die Kammer 2 bzw. das Kanalsystem 3 ist über eine fluidische Schnittstelle 5 fluidisch mit der Außenwelt verbunden. Mit anderen Worten, die fluidische Schnittstelle 5 ist eine Öffnung des Kanalsystems an einer Seitenfläche des strukturierten Bauteils 1. Die Öffnung der fluidischen Schnittstelle 5 kann auch einer Oberseite oder Unterseite des fluidischen Systems angeordnet sei. Wie in Fig. 1a zu erkennen ist, kann die strukturierte Schnittstelle 5 als Vorsprung von einer Seitenfläche des strukturierten Bauteils 1 hervorstehen. In diesem Fall ist es möglich, mit dem fluidischen System Flüssigkeit direkt von einer Flüssigkeitsoberfläche, z.B. Flüssigkeit, die sich in einem oben offenen Behältnis befindet, aufgenommen werden, indem der Vorsprung in die Flüssigkeit getaucht wird und das flexible bzw. bewegliche Bauteil bewegt wird.

Das fluidische System kann über mehrere fluidische Schnittstellen 5 verfügen, die jeweils mit dem Kanalsystem 3 verbunden sind. Die fluidischen Schnittstellen 5 können an unterschiedlichen Oberflächen des strukturierten Bauteils 1 angeordnet sein, z.B. die Oberseite, Unterseite, oder Seitenflächen. Mit anderen Worten, die Öffnungen der fluidischen Schnittstellen 5 können in unterschiedliche Richtungen zeigen, sie können also verschiedene Orientierungen mit Bezug auf den Mittelpunkt des strukturierten Bauteils 1 aufweisen.

Ein zweites Bauteil 4 verschließt das Kanalsystem 3 und die Kammer 2 flüssigkeits- und gasdicht, so dass die Zufuhr und Abgabe von Flüssigkeiten und Gasen nur über die fluidische Schnittstelle 5 erfolgen kann. Mit anderen Worten, das zweite Bauteil 4 ist an der Oberfläche des strukturierten Bauteils 1 derart angeordnet, dass es die Kammer 2 und das Kanalsystem 3 an der Oberseite des strukturierten Bauteils 1 verschließt. Das zweite Bauteil 4 kann z.B. auf das strukturierte Bauteil 1 aufgeklebt oder mit dem strukturierten Bauteil verschweißt sein.

Mit anderen Worten, an der Oberseite der Kammer 2 wird der Innenraum der Kammer 2 durch die Unterseite des zweiten Bauteils 4 begrenzt. Die Kammer 2 kann eine im Wesentlichen flache ovale, rechteckige oder runde Form aufweisen. Die Kammer 2 bzw. der Innenraum der Kammer 2 wird also einerseits durch die strukturierte Komponente 1 und andererseits durch das zweite Bauteil 4 definiert.

Dabei ist das zweite Bauteil 4 flexibel oder das zweite Bauteil weist einen flexiblen oder beweglichen Bereich 6 auf. Wie in Fig. 1b gezeigt, ist der flexible Bereich 6 des zweiten Bauteils 4 oberhalb der Kammer 2 als direkten Bestandteil des zweiten Bauteils 4 angeordnet. Alternativ kann der flexible oder bewegliche Bereich 6 als weitere Komponente des fluidischen Systems ausgebildet sein. Der flexible bzw. bewegliche Bereich 6 des zweiten Bauteils 4 sollte zumindest an einem Bereich der Kammer 2 bzw. der Außenseite der Kammer 2 angeordnet sein.

Das zweite Bauteil 4 kann z.B. als Folie oder Streifen ausgebildet sein und kann als Kunststoff oder Metall hergestellt sein.

Alternative Ausführungsformen des fluidischen Systems sind in Fig. 2 und Fig. 3 dargestellt. Gemäß der in Fig. 2 gezeigten alternativen Ausführungsform verfügt das strukturierte Bauteil 1 über einen flexiblen Bereich 7 unterhalb der Kammer. Mit anderen Worten, der flexible Bereich 7 ist zwischen dem Kammerboden und der Unterseite des strukturierten Bauteils 1 angeordnet. Der flexible Bereich 7 entweder über das Aufbringen eines weiteren Bauteils in das strukturierte Bauteil 1 realisiert sein oder direkt über die Materialeigenschaft des strukturierten Bauteils 1 selbst oder durch die Fertigung aus mehr als einem Material z.B. durch Mehrkomponentenspritzguss umgesetzt sein.

Eine weitere alternative Ausführungsform ist in Fig. 3 dargestellt. Gemäß der weiteren alternativen Ausführungsform ist das strukturierte Bauteil 1 mit dem zweiten Bauteil 4 und darüber hinaus mit einem weiteren Bauteil 8 verschlossen, wobei eines oder beide Bauteile 4 und 8 über einen flexiblen oder beweglichen Bereich verfügen können. Mit anderen Worten, an der Oberseite des strukturierten Bauteils 1 ist das zweite Bauteil 4 angeordnet. D.h., die Oberseite der Kammer 2 ist mit dem zweiten Bauteil 4 verschlossen. An der Unterseite des strukturierten Bauteils 1 ist das weitere Bauteil 8 angeordnet. D.h., die Unterseite der Kammer, also der Kammerboden, ist mit dem weiteren Bauteil 8 verschlossen. Wie in Fig. 3 gezeigt, ist ein flexibler Bereich 9) im weiteren Bauteil 8 dargestellt.

Das strukturierte Bauteil 1 ist vorzugweise mit einer Deckelfolie ausgebildet, die eine ausreichend Flexibilität zum Eindrücken und Anheben oberhalb bzw. unterhalb der Kammer 2 aufweist.

Vorzugsweise ist die Kammer 2 derart ausgestaltet, dass der bzw. die flexiblen Bereiche 6, 7, 9 beim Hineindrücken in die Kammer 2 nicht die gesamte Kammer 2 ausfüllen. Mit anderen Worten, wenn der flexible Bereich 6, 7, 9 in die Kammer 2 hinein gedrückt wird, schließt der flexible Bereich nicht bündig mit dem Kammerboden ab. D.h., Flüssigkeit oder Gas, die bzw. das sich in der Kammer 2 befindet, wird durch ein Hineindrücken des flexiblen Bereichs 6, 7, 9 nicht vollständig aus der Kammer 2 verdrängt. Weiterhin ist für die Funktionalität ein dichtes Abschließen der flexiblen Bereiche 6, 7, 9 mit dem Kammerboden oder sich anschließenden Kanalsystemen 3 nicht notwendig.

Ein beispielhafter Betrieb der in Figuren 1A bis 1C dargestellten Ausführungsform ist im Folgenden beschrieben:
Aufnehmen von Flüssigkeit: Zum Aufnehmen von Flüssigkeiten/Gasen in das fluidische System, genauer gesagt, in die Kammer 2 des fluidischen Systems, wird der flexible Bereich 6 manuell bzw. händisch, z.B. mit einem Finger eines Benutzers, oder mittels einer Betriebsvorrichtung aus der Ausgangsposition heruntergedrückt. Mit anderen Worten, der flexible Bereich 6 wird von seiner Ausgangsposition durch Druck in die Kammer 2 hineingedrückt. D.h., der flexible Bereich 6 wird über die Oberseite in den Innenraum der Kammer 2 hineingedrückt. Durch das Hineindrücken des flexiblen Bereichs 6 in die Kammer 2 wird der Innenraum der Kammer 2 verkleinert. Anschließen wird die fluidische Schnittstelle 5 in eine Flüssigkeit getaucht. Der flexible Bereich 6 bewegt sich entweder selbsttätig, aufgrund der Materialeigenschaft des flexiblen Bereichs 6, teilweise oder vollständig zurück in die Ausgangsposition, oder wird durch eine Bewegung der Betriebsvorrichtung, z.B. ein Ansaugen oder Abheben, in die Ausgangsposition zurück bewegt. Mit anderen Worten, der Innenraum der Kammer wird durch das Zurückbewegen des flexiblen Bereichs 6 in die Ausgangsposition wieder vergrößert. Durch die Volumenvergrößerung des Innenraums entsteht ein Unterdruck in der Kammer 2 bzw. im angrenzenden Kanalsystem 3, welches über die fluidische Schnittstelle mit der Flüssigkeit in Verbindung steht. D.h., durch den Unterdruckt wird Flüssigkeit in das fluidische System hineingezogen. Mit anderen Worten, durch den Unterdruck wird ein Teil der Flüssigkeit zunächst in das Kanalsystem 3 und, bei ausreichend gro-βem Unterdruck, anschließend auch in die Kammer 2 hineingezogen. Flüssigkeit wird also in das fluidische System aufgenommen. Durch Einstellen des durch das Herunterdrücken des flexiblen Bereichs 6 verdrängten Volumen des Innenraums der Kammer 2 und/oder durch ein definiertes Zurückführen des flexiblen Bereiches 6 in die Ausgangsposition lässt sich das Volumen der aufgenommenen Flüssigkeit bzw. die Positionierung der Flüssigkeit im Kanalsystem 3 bzw. in der Kammer 2 des fluidischen Systems einstellen.

Mischen von Flüssigkeiten: Ein Mischen der aufgenommenen Flüssigkeit erfolgt dadurch, dass zunächst Flüssigkeit in die Kammer 2 gezogen wird, d.h. Flüssigkeit wird zunächst in das fluidische System aufgenommen. Anschließend wird entweder das flexible Bauteil 6 bewegt, oder das fluidische System selbst wird bewegt. Das Bewegen des fluidischen Systems erfolgt beispielsweise durch ein mehrfaches Kippen des fluidischen Systems. Dabei sollte ein schnelles Schütteln vermieden werden, um zu vermeiden, dass Luftblasen in der aufgenommen Flüssigkeit entstehen.

Abgabe von Flüssigkeiten: Die Abgabe von Flüssigkeiten aus dem fluidischen System erfolgt dadurch, dass das flexible Bauteil 6 bzw. die flexiblen Bauteile in die Kammer 2 hinein gedrückt werden. Mit anderen Worten, das Volumen der Innenraum der Kammer 2, der durch das flexible Bauteil begrenzt ist, wird durch das Hineindrücken des flexiblen Bauteils verringert. Die Flüssigkeit, die sich entweder in der Kammer 2 oder im Kanalsystem 3 befindet, wird entsprechend dem durch die Bewegung des flexiblen Bereich 6, d.h., durch das Hineindrücken des flexiblen Bereichs 6 in die Kammer 2, verdrängten Volumen aus dem fluidischen System abgegeben. D.h., die verdrängte Flüssigkeit wird von der Kammer 2 über das Kanalsystem 3 durch die fluidische Schnittstelle 5 abgegeben. Das Volumen der abgegebenen Flüsssigkeit kann dem Volumen des Innenraums der Kammer 2 entsprechen, um welches die Kammer durch das Hineindrücken des flexiblen Bereichs verkleinert wird. Dabei können Flüssigkeitsvolumina mehrfach abgegeben werden. Die mehrfache Abgabe kann dadurch erfolgen, dass der flexible Bereich 6, 7, 9 schrittweise immer weiter in die Kammer 2 bzw. den Innenraum der Kammer 2 hineingedrückt wird. Die mehrfache Abgabe kann auch dadurch erfolgen, dass der flexible Bereich 6, 7, 9 zunächst einmal in die Kammer 2 hineingedrückt wird und dass der flexible Bereich 6, 7, 9 anschließend wie oben beschrieben sich entweder selbstständig aus der Kammer 2 herausbewegt oder mithilfe einer Betriebsvorrichtung aus der Kammer 2 herausbewegt wird. Durch die Herausbewegung geht ein Rückfluss zumindest eines Teils der Flüssigkeit im mit der Kammer 2 verbundenen Kanalsystem 3 einher. Das Herausbewegen ist von einem wiederholten Eindrücken des flexiblen Bereichs 6, 7, 9 in die Kammer 2 zur erneuten Flüssigkeitsabgabe gefolgt. Mit anderen Worten, durch das wiederholte und abwechselnde Eindrücken in die Kammer 2 und Herausbewegen aus der Kammer 2 des flexiblen Bereichs 6, 7, 9 wird eine Pumpbewegung bzw. eine Pumpfunktionalität vollzogen. Diese führt zu einer wiederholten und abwechselnden Flüssigkeitsaufnahme und Flüssigkeitsabgabe.

Verschluss der fluidischen Schnittstelle 5 zur Probennahme: Durch eine Kappe 14 wird die fluidische Schnittstelle 5 zur Probennahme verschlossen. Durch die Ausgestaltung dieser Kappe 14 kann auch durch integrierte Vorsprünge das Volumen in dem Kanalsystem 3 verdrängt werden.

Vorzugsweise ist eine fluidische Schnittstelle 5 als Eingang 5.1 und eine andere fluidische Schnittstelle 5 als Ausgang 5.2 des fluidischen Systems ausgebildet ist. Der Eingang 5.1. und Ausgang 5.2 sind vorzugsweise an der strukturierten Komponenten 1 ausgebildet. Die beiden fluidische Schnittstellen 51 und 5.2 sind dabei an einer Seite, vorzugsweise an einer Stirnseite oder schmalen Seite des Chips (fluidisches System) ausgebildet. D.h. der Eingang und der Ausgang sind auf einer Seite des System angeordnet sind. Dadurch ist es möglich den Eingang und Ausgang mit einer Kappe 14, die auch als Jumper bezeichnet wird, zu verschließen.

Die Kappe 14 ist vorzugsweise am fluidischen System, vorzugsweise an der strukturierten Komponente 1 befestigt. Es können eine oder mehrere Kappen 14 befestigt sein.

In einer bevorzugten Ausgestaltung ist nur eine Kappe 14 vorgesehen, die entweder auf den Eingang 5.1 oder Ausgang 5.2 aufsteckbar ist. Damit kann dann selektiv ein Aufnehmen einer Flüssigkeit am Eingang oder ein Abgeben von Flüssigkeit am Ausgang ermöglicht werden.

Die eine oder mehreren Kappen 14 sind über eine Lasche 44 am Chip befestigt.

Zugabe von Flüssigkeit: Durch das vollständige oder partielle Entleeren eines Flüssigkeitsreservoirs 16 wird die aufgenommene Probe durch eine Flüssigkeit transportiert und ein Verdünnen oder Zuführen von Reagenzien wird möglich.

Der flexible Bereich 6 kann also durch Druck von außen aufgrund seiner Flexibilität unter eine Ebene, die durch die Oberseite des strukturierten Bauteils 1 definiert ist, in die Kammer 2, genauer gesagt in den Innenraum der Kammer 2 hineingedrückt werden. Andererseits kann der flexible Bereich 6 durch Zug von außen, z.B. mittels Unterdruck oder einer angebrachten Vorrichtung, wieder aus dem Innenraum der Kammer 2 heraus gezogen werden. D.h., er kann über die Ebene, die durch die Oberseite des strukturierten Bauteils 1 definiert wird, hinaus bewegt werden.

Aus diesen Basisfunktionalitäten, d.h. die Aufnahme von Flüssigkeit in das fluidische System, die Abgabe von Flüssigkeit aus dem fluidischen System und das Mischen von im fluidischen System aufgenommener Flüssigkeit, ergeben sich folgende Charakteristika für das fluidische System:
Eine Aufnahme, Verdünnung Abgabe, Dosierung bzw. ein Transport von Flüssigkeiten ist möglich. Flüssigkeit, die in das fluidische System aufgenommen worden ist, kann mithilfe des fluidischen Systems transportiert und gelagert werden. Eine Mehrfachaufnahme und Mehrfachabgabe von Flüssigkeiten ist möglich. Ein Mischen von Flüssigkeiten ist möglich.

Durch die Ausgestaltung des fluidischen Systems gemäß den oben beschriebenen Ausführungsformen kann das fluidische System durch die Ausgestaltung der Kammer 2 und der flexiblen Bereiche 6, 7, 9 als Pipette mit Funktionen der Flüssigkeitsaufnahme, Flüssigkeitsabgabe und dem mehrfachen Aufnehmen und Abgeben von Flüssigkeiten genutzt werden. Dabei kann die Bedienung vollständig manuell ohne weitere Hilfsmittel oder mittels einer Betriebsvorrichtung erfolgen.

Figuren 4a bis 4c zeigen Ausführungsformen der fluidischen Schnittstelle 5. Die Ausführungsformen der fluidischen Schnittstelle 5 gemäß den Figuren 4a bis 4c unterscheiden sich in der Geometrie. Genauer gesagt weisen die gezeigten Ausführungsformen der fluidischen Schnittstelle 5 jeweils einen Auslass 10 auf, wobei sich die Form des Auslasses 10 in den gezeigten Ausführungsformen unterscheidet. Durch die spezielle bzw. definierte Geometrie des Auslasses und/oder durch eine Oberflächenmodifikation bzw. eine Materialbeschaffenheit des Auslasses 10 der fluidischen Schnittstelle kann eingestellt werden, bei welchem Volumen eines Tropfens der abgegebenen Flüssigkeit der Tropfen vom Auslass abreißt. Durch die definierte Geometrie des Auslasses 10 der fluidischen Schnittstelle 5 können Volumina, d.h. Wunschvolumina, des Flüssigkeitstropfens der abgegebenen Flüssigkeit voreingestellt werden. D.h., die Geometrie des Auslasses 10 der fluidischen Schnittstelle 5 ist für das abgegebene Flüssigkeitsvolumen mitentscheidend. Mit anderen worten, wenn Flüssigkeit vom fluidischen System abgegeben werden soll, wird der flexible Bereich 6, 7, 9 in die Kammer 2 hineingedrückt, sodass sich am Auslass 10 der fluidischen Schnittstelle 5 ein Tropfen der Flüssigkeit bildet. Der flexible Bereich 6, 7, 9 wird solange weiter in die Kammer 2 hineingedrückt, bis der Flüssigkeitstropfen vom Auslass 10 abreißt. Anschließend kann das Hineindrücken des flexiblen Bereichs 6, 7, 9 bzw. das Abgeben von Flüssigkeit beendet werden. Alternativ kann der flexible Bereich 6, 7, 9 weiter in die Kammer 2 hineingedrückt werden, um einen weiteren Flüssigkeitstropfen zu erzeugen.

Figuren 5f bis 5f zeigen Druckelemente der flexiblen Bereiche gemäß verschiedener Ausführungsformen. Die flexiblen Bereiche 6, 7, 9 können Druckelemente 11, 12, 13 aufweisen, um ein definiertes Eindrücken der flexiblen Bereiche 6, 7, 9 in die Kammer 2 bzw. ein definiertes Herausziehen bzw. Herausbewegen der flexiblen Bereiche 6, 7, 9 aus der Kammer 2 zu ermöglichen. Mit anderen Worten, um auch bei manueller Betätigung bzw. händischem Betrieb Unterschiede durch eine personenabhängige Krafteinwirkung oder Fingergröße zu verhindern, können auf den flexiblen Bereichen 6, 7, 9 Druckelemente 11, 12, 13 angeordnet sein, bzw. aufgebracht werden. Mit anderen Worten, durch die Druckelemente 11, 12, 13 kann sichergestellt werden, dass durch ein Eindrücken des flexiblen Bereichs 6, 7, 9 in die Kammer 2 immer dasselbe Volumen des Innenraums der Kammer 2 verdrängt wird. Die Druckelemente 11, 12, 13 können entweder händisch bzw. manuell, z.B. mit einem Finger, oder durch eine Betriebsvorrichtung betrieben werden. Die Druckelemente 11, 12, 13 können auf den flexiblen Bereich 6 aufgebrachte Materialien. Beispielsweise können die Druckelemente 11 als eine Silikonhalbkugel ausgebildet sein, wie z.B. in Figuren 5a und 5b gezeigt. Alternativ können die Druckelemente 12 direkt mit dem flexiblen Bereich 8 gefertigt werden, beispielsweise durch Mehrkomponentenspritzguss, wie in Figuren 5b und 5c gezeigt. Alternativ kann ein definiertes Eindrücken auch über Druckelemente 13, die als hochstehende Elemente im strukturierten Bauteil erreicht werden, wie in Figuren 5e und 5f dargestellt. Mit anderen Worten, die in Figuren 5e und 5f gezeigten Druckelemente 13 sind in der Kammer 2 des fluidischen Systems, beispielsweise am Kammerboden angeordnet und ragen in den Innenraum der Kammer 2 hinein. Mittels der Druckelemente 13 kann also die Bewegung des flexiblen Bereichs 6 beim Hineindrücken in die Kammer 2 begrenzt werden, sodass steht nur ein maximales Volumen des Innenraums verdrängt wird.. Figuren 5a, 5b, und 5e zeigen jeweils den Ausgangszustand des flexiblen Bereichs 6, 7, 9, d.h. den Zustand wenn auf den flexiblen Bereich 6, 7, 9 keine Kraft bzw. kein Druck ausgeübt wird.. Figuren 5b, 5d und 5f zeigen jeweils eine Position vor einer Flüssigkeitsaufnahme bzw. während der Flüssigkeitsabgabe, also eine Position des flexiblen Bereichs 6, 7, 9 wenn dieser in die Kammer 2 hineingedrückt ist.

Figuren 6a und 6b zeigen weitere Ausführungsformen des fluidischen Systems. Genauer gesagt zeigen Figuren 6a und 6b ein fluidisches System, welches zwei separate fluidische Schnittstellen 5 aufweist. Wie in Figuren 6a und 6b gezeigt, sind die fluidischen Schnittstellen 5 an verschiedenen, genauer gesagt entgegen gesetzten Seitenflächen des strukturierten Bauteils 1 angeordnet und ragen von den jeweiligen Seitenflächen hervor. Hier kann die Flüssigkeitsaufnahme durch eine der beiden fluidische Schnittstellen 5 erfolgen, und die Flüssigkeitsabnahme kann durch die andere der beiden fluidischen Schnittstellen 5 erfolgen. Wie in Fig. 6b gezeigt können die fluidischen Schnittstellen 5 auch durch eine Kappe 14 verschlossen werden, um Kontaminationen oder ein Austreten von Flüssigkeit aus der fluidischen Schnittstelle 5 zu vermeiden. Durch die Kappe 14 kann die im fluidischen System aufgenommene Flüssigkeit besonders sicher und einfach transportiert und gelagert werden. Mit anderen Worten, die Kappe 14 kann auf die fluidische Schnittstelle 5, genauer gesagt, auf die durch die fluidische Schnittstelle 5 ausgebildete Öffnung in einer Seitenfläche des strukturierten Bauteils, aufgesetzt sein und die fluidische Schnittstelle 5 fluiddicht abschließen.

Wie in Figuren 7a und 7b gezeigt, kann das fluidische System durch ein Flüssigkeitsreservoir 16 erweitert werden. Das Flüssigkeitsreservoir 16 ist über einen Kanal mit dem Kanalsystem 3 bzw. mit der Kammer 2 verbunden. Der Kanal kann ein Teil des Kanalsystems 3 sein. Die Flüssigkeitsreservoire 16 können beispielsweise durch einen oder mehrere sogenannte Blister ausgebildet sein, d.h. flüssigkeitsgefüllte, sich z.B. durch ein Anstechen öffnende Kompartimente, die auf das fluidische System flüssigkeitsdicht montiert sind. Eine Flüssigkeitsaufnahme aus dem Blister wird durch ein oben beschriebenes Niederdrücken des flexiblen Bereichs 6 und ein Herausbewegen des flexiblen Bereichs 6 aus der Kammer 2 erreicht, wobei durch den entstehenden Unterdruck in der Kammer 2 und das Kanalsystem 3 über den verbundenen Kanal Flüssigkeit aus dem Blister in das Kanalsystem 3 bzw. die Kammer 2 aufgenommen wird. Ein Austreten von Flüssigkeit aus der fluidischen Schnittstelle 5 wird durch das Aufsetzen einer Kappe 14 auf die fluidische Schnittstelle verhindert, wenn weitere Flüssigkeit durch das Entleeren des Flüssigkeitsreservoirs 16 die Flüssigkeit im Kanalsystem 3 in die Kammer 2 drückt und die Flüssigkeit aus dem Flüssigkeitsreservoir 16 ebenfalls in die Kammer 2 strömt. Mit anderen Worten, von außen in das fluidische System aufgenommene Flüssigkeit, die sich im Kanalsystem 3 bzw. in der Kammer befindet, kann mit der Flüssigkeit im Flüssigkeitsreservoir 16 vermischt werden. Das Vermischen kann durch das Aufsetzen der Kappe 14 auf die fluidische Schnittstelle erleichtert bzw. verstärkt werden, da mit aufgesetzter Kappe 14 der durch das Bewegen des flexiblen Bereichs 6 entstehende Unterdruck auf die Flüssigkeit im Flüssigkeitsreservoir 16 wirkt.

Das Flüssigkeitsreservoir 16 kann auch als Reagenzienreservoir oder Flüssigreagenzienreservoir bezeichnet werden, und kann jede Art von Flüssigkeit beinhalten.

Ein Mischen der Flüssigkeiten kann durch eine Bewegung des fluidischen Systems, eine Bewegung des flexiblen Bereichs 6, 7, 9 oder eingebrachte Mischelemente erfolgen. Dabei können die Mischelemente, z.B. Kugeln aus Silikon, durch die manuelle Bewegung des fluidischen Systems erfolgen. Alternativ oder zusätzlich kann das Mischen mittels Elemente aus magnetischen Materialien erfolgen, die durch ein Vorrichtung zum Mischen von außen bewegt werden.

Figuren 7a und 7b zeigen eine Ausführungsform des fluidischen Systems, die zwei Arten der Flüssigkeitsaufnahme kombiniert. Zum einen erfolgt beispielsweise durch die als Flüssigkeitseingang dienende fluidische Schnittstelle 5 die Probenaufnahme durch ein Bewegen des flexiblen Bereiches 6, 7, 8 der Kammer 2 in die Kammer 2 und ein Herausbewegen des flexiblen Bereichs, wie oben beschrieben. Alternativ kann eine selbstständige Flüssigkeitsaufnahme in das fluidische System, über eine passive Befüllung, d.h. mittels Kapillarkräfte des Kanalsystems 3 an der fluidischen Schnittstelle 5 erfolgen. Die Sogwirkung, die durch den Unterdruck bzw. durch die Kapillarkräfte entsteht, und damit die Befüllgeschwindigkeit, kann durch eine Oberflächenmodifikation, z.B. eine Hydrophilisierung der Kanaloberfläche des Kanalsystems 3, verstärkt bzw. beschleunigt werden.

Ferner kann mittels passiver Ventile im Kanalsystem 3, beispielsweise Kapillarstoppventile und Kanalverjüngungen 41, siehe Fig. 7a, des Kanalsystems 3 das Volumen der aufgenommenen Flüssigkeit festgelegt werden. Damit wird eine definierte Menge Flüssigkeit aufgenommen werden, wobei eine Verschlusskappe bei dem Entleeren des Flüssigkeitsreservoirs 16 das Austreten der Flüssigkeit verhindert.

Figuren 8a bis 8e zeigen einen Ausdrückmechanismus für das Flüssigkeitsreservoir 16 gemäß Ausführungsformen, die nicht unter den Schutzumfang der Erfindung fallen. . Der Ausdrückmechanismus kann beispielsweise als eine Klappe 19 ausgebildet sein, wobei das Einrasten der Klappe 19, wie in Fig. 8d dargestellt das Einführen einer definierten Menge Flüssigkeit vom Flüssigkeitsreservoir 16 in das Kanalsystem 3 des fluidischen Systems, womit ein definiertes Mischverhältnis der Flüssigkeit aus dem Flüssigkeitsreservoir mit der im Fluidischen System aufgenommenen Flüssigkeit erreicht wird. Fig. 8d zeigt dabei einen Zustand, bei dem die Klappe 19 das Flüssigkeitsreservoir 16 auf die fluidische Schnittstelle 5 des Kanals des Kanalsystems 3 presst. Dies Prinzip ist auf weitere Flüssigkeitsreservoire 16 erweiterbar und damit für Mehrfachmischungen einsetzbar.

Fig. 8a zeigt einen Ausdrückmechanismus mit Sitz 17, der als Blistersitz ausgebildet sein kann und über Durchstechelemente 18, z.B. kleine Spitzen verfügt.

Fig. 8b zeigt eine Ausführungsform eines Ausdrückmechanismus, wobei der Sitz 17 Rastnasen 19 aufweist und die Klappe 19 scharnierartig an den Rastnasen 20 des Sitzes 17 beweglich montiert ist. Wie in Fig. 8b gezeigt, ist das Flüssigkeitsreservoir 16 an der Klappe angeordnet. Der in Fig. 8b gezeigte Ausdrückmechanismus kann darüber hinaus ebenfalls Durchsteckelemente 18 (nicht gezeigt) aufweisen. Dabei dient eine der Rastnasen 20 als Scharnier und eine andere der Rastnasen 20 als Rastfläche bzw. Auflagefläche für die Kappe 19, um so eine Drehung der Kappe 19 zu begrenzen. D.h., beim Zuklappen der Klappe 19 wird das Flüssigkeitsreservoir 16 aufgestochen und die Flüssigkeit aus dem Flüssigkeitsreservoir kann in das Kanalsystem 3 der fluidischen Schnittstelle aufgenommen werden. Durch die Begrenzung der Drehung der Klappe 19 durch die Rastnasen kann eine definierte bzw. vorbestimmte Menge der Flüssigkeit aus dem Flüssigkeitsreservoir an das fluidische System abgegeben werden.

Der Sitz 17 kann auch als Reservoirschnittstelle bezeichnet werden.

Fig. 8c zeigt eine Ausführungsform des Ausdrückmechanismus, bei dem das Flüssigkeitsreservoir 16 auf der Oberfläche des strukturierten Bauteils 1 angeordnet ist. In diesem Fall kann die Klappe 19 eine Ausbuchtung bzw. Vorsprung aufweisen, wie in Fig. 8d gezeigt, sodass das Flüssigkeitsreservoir 16 beim Zuklappen der Klappe 19 durch den Vorsprung ausgedrückt wird. Fig. 8d zeigt den niedergedrückten Ausdrückmechanismus, in diesem Fall die Klappe 19..

Fig. 8e ist eine Draufsicht eines Ausdrückmechanismus mit Sitz 17 gemäß einer Ausführungsform.

Figuren 9a und 9b zeigen ein fluidisches System mit einem langen Kanalsystem 3. Wie in Figuren 9a und 9b gezeigt, mäandert das Kanalsystem 3 zwischen der fluidischen Schnittstelle 5 und der Kammer 2, wodurch die Länge des Kanalsystems 3 vergrößert ist. Dadurch wird eine Verweilstrecke für die in das fluidische System aufgenommene Flüssigkeit geschaffen. Die Verweilstrecke kann mit Reagenzien, beispielsweise eingetrockneten Reagenzien, befüllt sein. Dadurch kann ein langes Kanalsystem 3 ausgebildet sein. Das Kanalsystem 3 kann ferner Aufweitungen 22 zur besseren Vermischung, wie in Fig. 9a gezeigt, oder ein weiteres passives Mischelement aufweisen. Die Aufweitungen können wie gezeigt als längliche bzw. in Strömungsrichtung im Kanalsystem 3 ausgebildet sein. In den Aufweitungen 22 kann Flüssigkeit bzw. Reagenzien eingebracht sein, die sich mit der in das Kanalsystem 3 bzw. das fluidische System aufgenommen bzw. mit der vom fluidischen System abgegebenen Flüssigkeit vermischen. Das Kanalsystem 3 kann ebenfalls eine optische Detektionskammer oder Reaktionskammer 22, 21, wie in Fig. 9b gezeigt, aufweisen. Besonders vorteilhaft ist dabei eine Ausgestaltung der Detektionskammer 21 in verschiedenen Tiefen, um den dynamischen Bereich der Messung zu erweitern. Mit anderen Worten, die Detektionskammer 21 kann unterschiedlich tief in das strukturierte Bauteil 1 eingelassen sein, sodass sie z.B. stufenartig verschieden tiefe Detektionskammerböden aufweist.

Eine weitere Option der Erweiterung der Kammerfunktionalität ist die Einbringung eines Lateral-Flow-Streifens 23, wie in Figuren 10a bis 10c gezeigt, der mittels der Pumpfunktion des fluidischen Systems definiert befüllt werden kann. So kann auch eine Kombination einer Befüllung durch die Pumpwirkung der Kammer 2 beim oben beschriebenen händischen Betrieb bzw. mittels einer Betriebsvorrichtung und die Saugwirkung des Lateral-Flow-Streifens erfolgen. Wie in Figuren 10a bis 10c gezeigt, ist der Lateral-Flow-Streifen in eine weitere Kammer eingelassen bzw. eingebracht, die ebenfalls mit dem Kanalsystem 3 verbunden ist. Die Nutzung von Entlüftungskanälen 25 oder gasdurchlässigen und flüssigkeitsdichten Membranen 24, die jeweils mit dem Kanalsystem 3 bzw. der Kammer des Lateral-Flow-Streifens verbunden sind, zum Betrieb des Systems ist besonders vorteilhaft. Dies ist beispielsweise für die gasdurchlässigen und flüssigkeitsdichten Membranen 24 in Fig. 10b und für Entlüftungskanäle 25 in Fig. 10c dargestellt.

Fig. 11 zeigt ein fluidisches System gemäß einer noch weiteren Ausführungsform. Wie in Fig. 11 gezeigt, weist das strukturierte Bauteil 1 zwei Kammern 2 auf, die in die Oberseite des strukturierten Bauteils eingelassen sind. Die zwei Kammern 2 sind über ein erstes Kanalsystem 3 bzw. einen Kanal direkt miteinander verbunden. Über ein jeweils zweites Kanalsystem 3 bzw. einen Kanal sind die beiden Kammern 2 ebenfalls jeweils über eine fluidische Schnittstelle 5 mit der Umgebung verbunden. Diese Ausgestaltung des fluidischen Systems kann auch als miteinander kombiniertes Kammersystem bezeichnet werden. Die Nutzung von miteinander kombinierten Kammersystemen, die dann gleichzeitig als Misch-, Reaktions-, Pump- und/oder Dosiereinheit zum Einsatz kommen können, ist eine weitere Ausführungsform des fluidischen Systems.

Figuren 12a bis 12d zeigen Ausführungsformen des fluidischen Systems mit Verteilersystemen 26. Wie in Figuren 12a bis 12d gezeigt, ist eine Kammer 2 an einem Ende mit einem Verteilersystem 26 verbunden. Das Verteilersystem 26 kann Teil des Kanalsystems 3 sein. Das Verteilersystem 26 weist einen oder mehrere Kanäle auf, die von der Kammer 2 wegführen und sich dabei verzweigen. Die Enden der jeweiligen verzweigten Kanäle des Verteilersystems 26 sind jeweils mit einer fluidischen Schnittstelle 5 verbunden. Wie in den Ausführungsformen des fluidischen Systems der Figuren 12a bis 12d gezeigt, führt jeweils ein Kanal von der Kammer 2 weg und verzweigt sich zu jeweils 4 Kanäle, die mit jeweils einer fluidischen Schnittstelle verbunden sind. Die Verteilersysteme erlauben durch die Bewegung des flexiblen Bereichs 6, 7, 9 und die damit verbundene Änderung des Kammervolumens eine gleichzeitige oder nacheinander geschaltete Flüssigkeitsaufnahme bzw. -abgabe.

Fig. 12a und 12b zeigen ein fluidisches System mit einem Verteilersystem 26, wobei sich der von der Kammer 2 wegführende Kanal schrittweise verzweigt, nämlich zunächst in zwei weitere Kanäle. Die zwei weiteren Kanäle verzweigen sich anschließend jeweils noch einmal in zwei weitere Kanäle, sodass sich der von der Kammer 2 wegführende Kanal in insgesamt vier Kanäle verzweigt, die in die jeweiligen fluidischen Schnittstellen 5 münden. In Fig. 12a werden durch eine Bewegung des flexiblen Bereichs 6, 7, 9 alle fluidischen Schnittstellen 5 gleichzeitig gesteuert bzw. angesteuert. Wie in Fig. 12b gezeigt, können die verzweigten Kanäle des Verteilersystems 26 Membranventile 27 aufweisen. Die Nutzung von Membranventilen 27 erfordert ein Eindrücken der Membranventile 27 und einen flüssigkeitsdichten Verschluss derselben, um die jeweiligen Kanäle einzeln oder gemeinsam zu verschließen und damit über die fluidischen Schnittstellen 5 die Flüssigkeitsaufnahme bzw. -abgabe umsetzen zu können. Mit anderen Worten, mittels der Membranventile 27 kann der Flüssigkeitsstrom innerhalb der jeweiligen Kanäle gezielt und definiert gesteuert werden. D.h., die einzelnen fluidischen Schnittstellen 5 können mittels der Membranventile 27 gezielt gesteuert bzw. angesteuert werden. D.h., sie können unabhängig voneinander angesteuert werden. Die Membranventile 27 können in einen Zustand, der keinen Flüssigkeitsstrom im jeweiligen Kanal zulässt, einen Zustand, der einen ungehinderten Flüssigkeitsstrom im jeweiligen Kanal zulässt, und/oder einen Zustand, der einen verringerten Flüssigkeitsstrom im jeweiligen Kanal zulässt, gebracht werden, bzw. können dementsprechend gesteuert werden. So kann eine definierte und/oder gleichzeitige Flüssigkeitsaufnahme bzw. Flüssigkeitsabgabe über die jeweiligen fluidischen Schnittstellen 5 gezielt gesteuert werden.

Fig. 12c und 12d zeigen eine Ausführungsform des fluidischen Systems mit einem Verteilersystem 26, bei dem sich der von der Kammer 2 wegführende Kanal an einem Punkt sternförmig in vier weitere Kanäle verzweigt. Wie in Fig. 12c gezeigt, kann an dem Punkt der Verzweigung ein Drehventil 28 angeordnet sein, welches von außen händisch oder mittels einer Vorrichtung bedienbar ist. Mithilfe des Drehventils 28 kann somit ein gezielter Flüssigkeitsstrom zwischen dem von der Kammer 2 wegführenden Kanal und einem oder mehreren mit den verzweigten, d.h. mit den fluidischen Schnittstellen 5 verbundenen Kanälen verbunden werden. Der Körper des Drehventils 28 kann selbst einen oder mehrere eingelassene Kanäle aufweisen 29, die bei entsprechender Positionierung auf dem Punkt der Verzweigung, der den Sitz 28a des Drehventils 28 bilden kann, die verzweigten bzw. angeschlossenen Kanäle miteinander verbinden. Die Option mit einem Drehventil 28 erlaubt je nach Ausgestaltung eines im Drehventilkörper (28b) integrierten Verteilerkanals 29 die sequentielle oder parallele Flüssigkeitsaufnahme bzw. -abgabe über eine oder mehrere fluidischen Schnittstellen 5, die wiederum über die Änderung des Kammervolumens gesteuert wird. Es ist auch möglich, ein oder mehrere Membranventile 27 und/oder Drehventile 28 in einem fluidischen System zu kombinieren. D.h., auch mittels Drehventile 28 können die einzelnen fluidischen Schnittstellen 5 gezielt gesteuert bzw. angesteuert werden. D.h., sie können unabhängig voneinander angesteuert werden.

Generell gilt für das fluidische System gemäß der vorliegenden Erfindung, dass alle für die Nutzung von Flüssigkeiten beschriebenen Vorgänge gleichbedeutend mit Gasen gelten und auch eine Kombination flüssiger und gasförmiger Substanzen mit diesem fluidischen System möglich ist, beispielsweise die gezielte Zuführung von Gasen in Flüssigkeiten.

Eine weitere Ausführungsform ist in Fig. 13 dargestellt. Hier verfügt das strukturierte Bauteil 1 über einen flexiblen Bereich 7 unterhalb der Kammer 2, der entweder über das Aufbringen eines weiteren Bauteils in das strukturierte Bauteil 1 realisiert wird oder direkt über die Materialeigenschaft des strukturierten Bauteils 1 selbst oder durch die Fertigung aus mehr als einem Material z.B. durch Mehrkomponentenspritzguss umgesetzt wird.

Eine weitere Ausführungsform ist in Fig. 14a und 14b als Draufsicht bzw. als Schnittansicht dargestellt, wobei an einer definierten Position über oder unter der Kammer 2 bzw. dem Kanalsystem 3 eine Vergrößerungsfunktion 42 in das strukturierte Bauteil 1 eingebracht ist, die z.B. in Form Linse ausgebildet ist, um das Erreichen bestimmter Positionen im Kanalsystem 3 durch die Flüssigkeit besser verfolgen zu können und auch Farbreaktionen als Indikatorreaktionen besser ablesen zu können.

Eine weitere Ausführungsform ist in Fig. 15a bis 15c gezeigt, wobei längere Kanalelemente als Flussbegrenzer 43 in den Fluidverlauf im Kanalsystem 3 eingebracht sind, um eine kontrollierte Flüssigkeitsaufnahme und -abgabe zu ermöglichen. Die Flussbegrenzer sind meanderförmig ausgebildet und/oder als Kanalverjüngung ausgebildet sein, um den Fluss eine Fluids zu kontrollieren und/oder die Geschwindigkeit zu begrenzen

Wie in Fig. 6a bis 7b und Fig. 9a und 15c gezeigt, kann gemäß aller Ausführungsformen die Kammer 2 mit mehreren Kanälen bzw. Kanalsystemen 3 verbunden sein, die jeweils in mindestens einer fluidischen Schnittstelle 5 münden. Das fluidische System kann also mehrere fluidische Schnittstellen 5 aufweisen und die Kammer 2 kann mehrere davon abgehende Kanäle bzw. Kanalsysteme 3 aufweisen.

Fig. 16 zeigt eine Ausführungsform des Chips in einer Ansicht von oben. Es ist die strukturierte Komponente 1 mit einer Kammer 2 und dem Kanalsystem 3 dargestellt. Das Kanalsystem 3 verbindet den Eingang 5.1. mit der Kammer 2 und verbindet die Kammer mit dem Ausgang 5.2.

In der Kanalsystem 3 ist ein Flussbegrenzer 43 integriert, der meanderförmig ausgebildet ist und/oder Kanalverjüngungen enthalten kann, mit den die Strömungsgeschwindigkeit des Fluids gesteuert bzw. reduziert werden kann. An das Kanalsystem 3 ist eine Reservoirschnittstelle 17, mit einem Flüssigkeitsreservoir 16 angeschlossen.

Der Eingang und Ausgang kann mit einer Kappe 14 verschlossen werden, die mittels einer Lasche 44 am Chip befestigt ist. bevorzugt ist nur eine Kappe 14 vorgesehen, die wechselseitig auf den Eingang oder Ausgang gesteckt werden kann, um somit den Chip selektiv in die Lage zu versetzen Fluide aufzunehmen, wenn der Eingang offen, also ohne Kappe 14, ist und der Ausgang 5.2. mit der Kappe 14 verschlossen ist. Somit lässt sich ein notwendiger Unterdruck aufbauen, um ein Fluid über die fluidische Schnittstelle 5.1 (Eingang) aufzunehmen. Nach der Aufnahme und entsprechender Analyse im Chip soll das Fluid wider abgegeben werden. Dazu wird dann die Kappe 14 auf den Eingang gesteckt und dieser fluiddicht verschlossen. Dann kann das Fluid über den Ausgang 5.2. abgegeben werden. Somit lässt sich über die Kappe 14 eine Schaltung zwischen zwei Funktionen des Chips ermöglichen.

In einer weiteren Ausgestaltung ist es möglich, mehrere Kappen 14 am Chip zu befestigen, um bspw. einen Transport des Chips oder eine Lagerung dessen zu ermöglichen, wobei entweder das Innere des Chips vor Verschmutzungen geschützt wird und/oder eine Auslaufen von im Inneren vorhandenen Fluiden verhindert wird.

### Bezugszeichenliste:

- 1: strukturiertes Bauteil/strukturierte Komponente
- 2: Kammer
- 3: Kanalsystem/Kanal
- 4: Bauteil
- 5: fluidische Schnittstelle
- 5.1: Eingang
- 5.2: Ausgang
- 6: flexibler oder beweglicher Bereich (am Bauteil 4)
- 7: flexibler oder beweglicher Bereich (am strukturierten Bauteil 1)
- 8: zweites Bauteil
- 9: flexibler oder beweglicher Bereich (am zweiten Bauteil 8)
- 10: Auslass (der fluidischen Schnittstelle 5)
- 11, 12, 13: Druckelemente, geometrische Elemente, Aufsätze
- 14: Kappe
- 16: Flüssigkeitsreservoir
- 17: Sitz/Reservoirschnittstelle
- 18: Durchstechelemente
- 19: Klappe
- 20: Rastnasen
- 21: Detektionskammer
- 22: Aufweitungen
- 24: Membrane
- 25: Entlüftungskanäle
- 26: Verteilersystem
- 27: Membranventil
- 28: Drehventil
- 28a: Drehventilsitz
- 28b: Drehventilkörper
- 29: Verteilerkanal
- 41: Kapillarstroppventile/Kanalverjüngungen
- 42: Vergrößerungsvorrichtung
- 43: Flussbegrenzer
- 44: Lasche

## Patentansprüche

1. Mikrofluidisches System umfassend:
- eine flächig ausgebildete strukturierte Komponente (1) mit einer Kammer (2) und einem Kanalsystem (3),
- mindestens eine fluidische Schnittstelle (5), über die das Kanalsystem (3) und die Kammer (2) fluidisch mit einer Außenwelt verbunden ist,
**gekennzeichnet durch**
- ein Bauteil (4), welches an einer Oberfläche der strukturierten Komponente (1) derart angeordnet ist, dass es die Kammer (2) und das Kanalsystem (3) an der Oberfläche der strukturierten Komponente (1) fluiddicht verschließt,
- wobei das Bauteil (4) und/oder die strukturierte Komponente (1) einen von außen zugänglichen, flexiblen oder beweglichen Bereich (6) aufweist, der wenigstens teilweise an die Kammer (2) angrenzt,
wobei der flexible oder bewegliche Bereich (6) ausgebildet ist, händisch oder mit einer Betriebsvorrichtung in die Kammer (2) hineingedrückt oder aus der Kammer (2) herausbewegt zu werden, sodass Flüssigkeiten oder Gase über die mindestens eine fluidische Schnittstelle (5) aufnehmbar oder abgebbar bzw. im mikrofluidischen System bewegbar sind, und
wobei die fluidische Schnittstelle (5) als Vorsprung von einer Seitenfläche der strukturierten Komponente (1) hervorsteht, um mittels einer Auslassgeometrie des Vorsprungs ein vorbestimmtes Volumen eines abzugebenden Flüssigkeitstropfens einzustellen.

2. Mikrofluidisches System nach Anspruch 1, wobei die Kammer (2) über ein weiteres Kanalsystem (3) mit einer weiteren fluidischen Schnittstelle (5) verbunden ist und wenigstens eine der fluidischen Schnittstellen (5) mit einer Kappe (14) des mikrofluidischen Systems verschließbar ist und/oder wobei ein zur Kammer (2) führender Kanal (3) Aufweitungen (22) aufweist und/oder wobei längere Kanalelemente als Flussbegrenzer (43) in den Fluidverlauf des Kanalsystems (3) eingebracht sind, um eine kontrollierte Flüssigkeitsaufnahme und -abgabe zu ermöglichen und/oder mittels geometrischer Elemente oder Aufsätze (11, 12, 13) ein definiertes Bewegen des flexiblen Bereiches (6, 7, 9) ermöglicht ist.

3. Mikrofluidisches System nach Anspruch 2, , wobei die Kappe (14) einen flexiblen Bereich aufweist, der ausgebildet ist, um nach dem Aufsetzen eingedrückt oder herausgezogen zu werden, um dadurch die im Kanalsystem (3) befindliche Flüssigkeit zu bewegen, und/oder wobei eine fluidische Schnittstelle (5) als Eingang (5.1) und eine fluidische Schnittstelle (5) Ausgang (5.2) des fluidischen Systems ausgebildet ist, und der Eingang und Ausgang auf einer Seite des System angeordnet sind, wobei eine Kappe (14) am fluidischen System, vorzugsweise an der strukturierten Komponente (1), befestigt ist, die entweder auf den Eingang (5.1) oder Ausgang (5.2) aufsteckbar ist, um somit ein Aufnehmen einer Flüssigkeit am Eingang (5.1) oder ein Abgeben von Flüssigkeit am Ausgang (5.2) zu ermöglichen.

4. Mikrofluidisches System nach einem der Ansprüche 1 bis 3, weiter enthaltend eine Entlüftungsvorrichtung für die Kammer (2), wobei die Entlüftungsvorrichtung so angeordnet ist, dass eine Entlüftung über einen zusätzlichen mit der Außenwelt in Verbindung stehenden Kanal (25) des mikrofluidischen Systems oder eine gasdurchlässige Membran (24) des mikrofluidischen Systems erfolgen kann, und/oder wobei die Entlüftungsvorrichtung verschließbar ist.

5. Mikrofluidisches System nach einem der Ansprüche 1 bis 4, weiter enthaltend ein zusätzliches Reagenzienreservoir (16), welches als Blister ausgebildet ist und/oder wobei die Kammer (2) über vorgelegte Reagenzien verfügt.

6. Mikrofluidisches System nach Anspruch 5, wobei das Reagenzienreservoir (16) umfasst:
- einen Blistersitz (17), der spitze Elemente (18) aufweist, die ausgebildet sind, um den darüber sitzenden flüssigkeitsdicht verbundenen Blister (16) zu durchstoßen,
- eine Klappe (19), die über Führungselemente (20) im Blistersitz (17) eindrückbar ist, womit eine definierte Volumendosierung möglich ist, wobei vorzugsweise eine spezielle Ausführung der Führungselemente (20) eine mehrstufige Volumendosierung ermöglicht.

7. Mikrofluidisches System nach einem der Ansprüche 6, wobei mittels der Klappe (19) ein definiertes Ausdrücken definierter Volumina ermöglicht ist und/oder die Klappe (19) und als Druckelemente ausgebildete geometrische Elemente oder Aufsätze (11, 12) auf dem flexiblen oder beweglichen Bereich (6, 7, 9) miteinander verbunden, kombiniert bzw. gekoppelt sind.

8. Mikrofluidisches System nach einem der Ansprüche 1 bis 7, das eine Kavität (21) zur optischen Auslese und/oder Reaktion aufweist, die vorzugsweise verschiedene Tiefen aufweist und/oder wobei das mikrofluidische System einen Lateral Flow Streifen (23) aufweist, dessen Befüllung durch einen Betrieb der Kammer ermöglicht wird, wobei vorzugsweise eine Entlüftungsmembran (24) und/oder ein Entlüftungskanal (25) mit dem Lateral Flow Streifen (23) gekoppelt ist.

9. Mikrofluidisches System nach einem der Ansprüche 1 bis 8, mit mindestens zwei Kammern (2), wobei die mindestens zwei Kammern (2) über ein Kanalsystem (3) direkt miteinander verbunden sind, wobei die mindestens zwei Kammern (2) in einer oder mehreren Ebenen angeordnet sind und/oder Aufsätze (11, 12, 13) auf dem flexiblen oder beweglichen Bauteil (6) angeordnet sind, die sich entweder außerhalb der Kammer (2) befinden oder in die Kammer (2) hineinreichen.

10. Mikrofluidisches System nach einem der Ansprüche 1 bis 9, ferner aufweisend in die Kammer (4) eingebrachte bewegliche Elemente zum Mischen, die vorzugsweise als Kugeln oder Stäbe ausgebildet sind und/oder Strukturelemente in der strukturierten Komponente (1) ausgebildet sind, um das Mischen zu verstärken und/oder eine Mischvorrichtung.

11. Mikrofluidisches System nach einem der Ansprüche 1 bis 10, wobei das Kanalsystem (3) Justiermarken aufweist oder neben, unter oder über dem Kanalsystem (3) Justiermarken angebracht sind, die eine Volumenangabe ermöglichen.

12. Mikrofluidisches System nach einem der Ansprüche 1 bis 11, umfassend wenigstens eines von:
- Drehventil (28) worüber eine Aufnahme bzw. Abgabe von Fluiden steuerbar ist,
- Membranventile (27) worüber eine Aufnahme bzw. Abgabe von Fluiden steuerbar ist,
- Ventile im Kanalsystem (3) zur Aufnahme definierter Flüssigkeitsvolumina, wobei eine Ventilfunktion durch eine Oberflächenfunktionalisierung erzeugbar bzw. verstärkbar ist, wobei die Ventile (27, 28) eine gezielte Flüssigkeitsabgabe aus einzelnen fluidischen Schnittstellen (5) ermöglichen,
- ein Verteilersystem (26), welches mit mehreren fluidischen Schnittstellen (5) verbunden ist, wobei die mehreren fluidischen Schnittstellen (5) gezielt ansteuerbar sind und/oder ein mehrere Kanäle umfassendes Verteilersystem (26), das in eine entsprechende Anzahl von fluidischen Schnittstellen (5) mündet und die gleichzeitige Aufnahme und Abgabe von Flüssigkeiten ermöglicht und/oder eine Gleichverteilung von Flüssigkeiten in dem Verteilersystem (26) durch integrierte passive Ventile (41) unterstützt wird.

13. Mikrofluidisches System nach einem der Ansprüche 1 bis 12, ferner aufweisend eine Reservoirschnittstelle (17), mittels der ein Flüssigkeitsreservoir (16) mit der strukturierten Komponente (1) verbindbar ist, wobei vorzugsweise die Reservoirschnittstelle (17) mit dem Kanalsystem (3) und/oder mit der Kammer (2) fluidisch verbunden ist.

14. Mikrofluidisches System nach einem der Ansprüche 1 bis 13, wobei Trockenreagenzien in das Kanalsystem (3) der strukturierten Komponente (1) eingebracht sind, wobei die Trockenreagenzien durch die durchströmenden Fluide aufgenommen und mit diesen gemischt werden oder ein Reagenz an einer definierten Position im oder am Kanalsystem (3) vorgelegt ist, um hinüberströmende Flüssigkeit zu färben, um das Erreichen der Position und damit das Erreichen eines vorbestimmten Volumens oder einer definierten Verweilzeit anzugeben.

15. Mikrofluidisches System nach einem der Ansprüche 1 bis 14, wobei an wenigstens einer definierten Position über oder unter dem Kanalsystem (3) oder der Kammer (2) eine Vergrößerungsvorrichtung angeordnet ist, die als Linse ausgebildet ist, sodass ein Erreichen wenigstens einer bestimmter Position im Kanalsystem (3) durch Flüssigkeit und/oder Farbreaktionen erkennbar ist.

## Claims

1. A microfluidic system, comprising:
- a planar structured component (1) having a chamber (2) and a channel system (3),
- at least one fluidic interface (5) via which the channel system (3) and the chamber (2) are fluidically connected to the outside,
**characterized by**
- a component (4) being arranged at a surface of the structured component (1), so that the chamber (2) and the channel system (3) are closed liquid-tightly at the surface of the structured component (1),
- wherein the component (4) and/or the structured component (1) has a region (6) that is accessible from the outside, flexible, and movable and that is at least partially adjacent to the chamber (2),
wherein the flexible and movable region (6) is formed to be pushed into the chamber (2) or to be moved out of the chamber (2) manually or by an operating device, so that liquids or gases can be taken in or discharged via the at least one fluidic interface (5) or can be moved within the microfluidic system, and
wherein the fluidic interface (5) protrudes as a projection from a side surface of the structured component (1) to preset a predetermined volume of a drop of liquid to be discharged by means of an outlet geometry of the projection.

2. The microfluidic system according to claim 1, wherein the chamber (2) is connected via a further channel system (3) to a further fluidic interface (5), and wherein at least one of the fluidic interfaces (5) is closable with a cap (14) of the microfluidic system, and/or wherein a channel (3) leading to the chamber (2) has widenings (22), and/or wherein longer channel elements are incorporated as flow limiters (43) into a fluid path of the channel system (3) in order to enable a controlled liquid intake and liquid discharge, and/or wherein a defined movement of the flexible region (6, 7, 9) is achieved by means of geometric elements or attachments (11, 12, 13).

3. The microfluidic system according to claim 2, wherein the cap (14) has a flexible region that is formed to be pushed in or pulled out after attachment to thereby move the liquid in the channel system (3), and/or wherein one fluidic interface (5) is formed as an inlet (5.1) of the microfluidic system and one fluidic interface (5) is formed as an outlet (5.2) of the microfluidic system, and the inlet and outlet are arranged on one side of the system, wherein a cap (14) is fixed to the microfluidic system, preferably to the structured component (1), wherein the cap can be fitted either to the inlet (5.1) or to the outlet (5.2), thus enabling a liquid to be taken in at the inlet (5.1) or a liquid to be discharged at the outlet (5.2).

4. The microfluidic system according to any of claims 1 to 3, further containing a venting device for the chamber (2), wherein the venting device is arranged such that venting can take place via an additional channel (25) of the microfluidic system connected to the outside or a gas-permeable membrane (24) of the microfluidic system, and/or wherein the venting device is closable.

5. The microfluidic system according to any of claims 1 to 4, further containing an additional reagent reservoir (16) that is formed as a blister and/or wherein the chamber (2) is provided with reagents.

6. The microfluidic system according to claim 5, wherein the reagent reservoir (16) comprises:
- a blister seat (17) having pointed elements (18), which are formed to pierce the blister (16) that is connected liquid-tightly and positioned above,
- a flap (19) that can be pushed in using guide elements (20) in the blister seat (17), whereby a defined volume dosing is possible, wherein preferably a special configuration of the guide elements (20) enables a multi-stage volume dosing.

7. The microfluidic system according to any of claims 6, wherein a defined ejection of defined volumes is achieved by means of the flap (19), and/or wherein the flap (19) and the geometric elements or attachments (11, 12) formed as pushing elements are connected, combined, or coupled to one another on the flexible and movable region (6, 7, 9).

8. The microfluidic system according to any of claims 1 to 7, having a cavity (21) for optical readout and/or reaction, which preferably has different depths, and/or wherein the microfluidic system has a lateral flow strip (23), the filling of which is enabled by an operation of the chamber, wherein a venting membrane (24) and/or a venting channel (25) is coupled with the lateral flow strip (23).

9. The microfluidic system according to any of claims 1 to 8, having at least two chambers (2), wherein the at least two chambers (2) are directly connected to one another via a channel system (3), wherein the at least two chambers (2) are arranged in one or more planes, and/or attachments (11, 12, 13) on the flexible and movable component (6), which are located outside the chamber (2) or extend into the chamber (2).

10. The microfluidic system according to any of claims 1 to 9, further having movable elements inserted in the chamber (4) for mixing, which are preferably formed as balls or rods, and/or structural elements that are formed in the structured component (1) to enhance mixing, and/or a mixing device.

11. The microfluidic system according to any of claims 1 to 10, wherein the channel system (3) has alignment marks, which allow a volume indication, or wherein alignment marks, which allow a volume indication, are attached next to, below or above the channel system (3).

12. The microfluidic system according to any of claims 1 to 11, comprising at least one of:
- a rotary valve (28), via which an intake or discharge of fluids is controllable,
- membrane valves (27), via which an intake or discharge of fluids is controllable,
- valves in the channel system (3) for intake of defined liquid volumes, wherein a valve function can be generated or enhanced by surface functionalization, wherein the valves (27, 28) enable a selective liquid discharge from individual fluidic interfaces (5),
- a distribution system (26), which is connected to several fluidic interfaces (5), wherein the several fluidic interfaces (5) are selectively controllable, and/or a distribution system (26) comprising several channels, which opens into a corresponding number of fluidic interfaces (5) and enables a simultaneous intake and discharge of liquids, and/or wherein a uniform distribution of liquids in the distribution system (26) is supported by integrated passive valves (41).

13. The microfluidic system according to any of claims 1 to 12, further having a reservoir interface (17) by means of which a liquid reservoir (16) is connectable to the structured component (1), wherein the reservoir interface (17) is fluidically connected to the channel system (3) and/or to the chamber (2).

14. The microfluidic system according to any of claims 1 to 13, wherein dry reagents are incorporated in the channel system (3) of the structured component (1), wherein the dry reagents are taken in by the fluids flowing through and are mixed therewith, or wherein a reagent is provided at a defined position in or at the channel system (3) to colour liquid flowing over it so that a reaching of the position and thus a reaching of a predetermined volume or a defined dwell time is indicated.

15. The microfluidic system according to any of claims 1 to 14, wherein a magnifying device, which is formed as a lens, is arranged at at least one defined position above or below the channel system (3) or the chamber (2), so that a reaching of at least one specific position in the channel system (3) can be detected by liquid and/or colour reactions.

## Revendications

1. Système microfluidique comprenant :
- un composant structuré (1) réalisé de manière plate, ayant une chambre (2) et un système de canal (3),
- au moins une interface fluidique (5) par l'intermédiaire de laquelle le système de canal (3) et la chambre (2) sont fluidiquement reliés à l'extérieur,
**caractérisé par** :
- un composant (4) agencé sur une surface du composant structuré (1) de telle sorte qu'il ferme la chambre (2) et le système de canal (3) de manière étanche aux fluides sur la surface du composant structuré (1),
- dans lequel le composant (4) et/ou le composant structuré (1) comportent une zone souple ou mobile (6), accessible depuis l'extérieur, qui est au moins partiellement adjacente à la chambre (2),
dans lequel la zone souple ou mobile (6) est conçue pour être poussée dans la chambre (2) ou être déplacée hors de la chambre (2) à la main ou avec un dispositif d'actionnement, de telle sorte que des liquides ou des gaz peuvent être admis ou évacués par l'intermédiaire de la au moins une interface fluidique (5) ou peuvent être mis en mouvement dans le système microfluidique, et
dans lequel l'interface fluidique (5) fait saillie à partir d'une face latérale du composant structuré (1) sous la forme d'une saillie, afin d'ajuster un volume prédéfini d'une goutte de liquide à évacuer au moyen d'une géométrie de sortie de la saillie.

2. Système microfluidique selon la revendication 1, dans lequel la chambre (2) est reliée à une autre interface fluidique (5) par l'intermédiaire d'un autre système de canal (3) et au moins une des interfaces fluidiques (5) peut être fermée avec un capuchon (14) du système microfluidique et/ou dans lequel un canal (3) menant à la chambre (2) comporte des élargissements (22) et/ou dans lequel des éléments de canal plus longs sont introduits en tant que limiteurs de débit (43) dans le trajet de fluide du système de canal (3), afin de permettre une admission et une évacuation contrôlées du liquide et/ou un mouvement défini de la zone souple (6, 7, 9) est permis au moyen d'éléments géométriques ou de supports (11, 12, 13).

3. Système microfluidique selon la revendication 2, dans lequel le capuchon (14) comporte une zone souple conçue pour être poussée ou tirée après la mise en place, pour mettre ainsi en mouvement le liquide se trouvant dans le système de canal (3), et/ou dans lequel une interface fluidique (5) est formée comme une entrée (5.1) et une interface fluidique (5) est formée comme une sortie (5.2) du système fluidique, et l'entrée et la sortie sont agencées sur un côté du système, dans lequel un capuchon (14) est fixé sur le système fluidique, de préférence sur le composant structuré (1), lequel capuchon peut être monté sur l'entrée (5.1) ou la sortie (5.2) en permettant ainsi une admission d'un liquide au niveau de l'entrée (5.1) ou une évacuation de liquide au niveau de la sortie (5.2).

4. Système microfluidique selon l'une des revendications 1 à 3, contenant en outre un dispositif d'évent pour la chambre (2), dans lequel le dispositif d'évent est agencé de telle sorte qu'un évent peut avoir lieu par l'intermédiaire d'un canal supplémentaire (25) du système microfluidique relié à l'extérieur ou d'une membrane perméable au gaz (24) du système microfluidique, et/ou dans lequel le dispositif d'évent peut être fermé.

5. Système microfluidique selon l'une des revendications 1 à 4, contenant en outre un réservoir de réactifs supplémentaire (16) qui est configuré sous la forme d'une alvéole et/ou dans lequel la chambre (2) dispose de réactifs préalablement introduits.

6. Système microfluidique selon la revendication 5, dans lequel le réservoir de réactifs (16) comprend :
- un logement d'alvéole (17) comportant des éléments pointus (18) formés de manière à percer l'alvéole (16) reliée de manière étanche aux liquides au-dessus desdits éléments,
- un clapet (19) qui peut être poussé par des éléments de guidage (20) dans le logement d'alvéole (17), en permettant ainsi le dosage d'un volume défini, dans lequel une configuration particulière des éléments de guidage (20) permet de préférence un dosage de volume en plusieurs étapes.

7. Système microfluidique selon la revendication 6, dans lequel le clapet (19) permet une pression définie de volumes définis et/ou le clapet (19) et des éléments géométriques ou des supports (11, 12) formés comme des éléments de pression sont reliés, combinés ou couplés les uns aux autres sur la zone souple ou mobile (6, 7 9).

8. Système microfluidique selon l'une des revendications 1 à 7, comportant une cavité (21) pour la lecture optique et/ou la réaction, ayant de préférence différentes profondeurs et/ou dans lequel le système microfluidique comporte une bande d'écoulement latéral (23) dont le remplissage est permis par un actionnement de la chambre, dans lequel une membrane d'évent (24) et/ou un canal d'évent (25) est de préférence couplé à la bande d'écoulement latéral (23).

9. Système microfluidique selon l'une des revendications 1 à 8, ayant au moins deux chambres (2), dans lequel les au moins deux chambres (2) sont directement reliées l'une à l'autre par l'intermédiaire d'un système de canal (3), dans lequel les au moins deux chambres (2) sont agencées dans un ou plusieurs plans et/ou des supports (11, 12, 13) sont agencés sur le composant souple ou mobile (6), lesquels supports se situent à l'extérieur de la chambre (2) ou s'étendent dans la chambre (2).

10. Système microfluidique selon l'une des revendications 1 à 9, comportant en outre des éléments mobiles insérés dans la chambre (2) en vue d'un mélange, lesquels éléments sont de préférence réalisés sous forme de billes ou de tiges et/ou des éléments structurels sont formés dans le composant structuré (1) afin d'améliorer le mélange et/ou un dispositif de mélange.

11. Système microfluidique selon l'une des revendications 1 à 10, dans lequel le système de canal (3) comporte des repères d'ajustement ou des repères d'ajustement sont marqués à côté, en dessous ou au-dessus du système de canal (3) pour permettre une indication de volume.

12. Système microfluidique selon l'une des revendications 1 à 11, comprenant au moins un élément parmi :
- une soupape rotative (28) par l'intermédiaire de laquelle une admission ou une évacuation de fluides peut être commandée,
- une soupape à diaphragme (27) par l'intermédiaire de laquelle une admission ou une évacuation de fluides peut être commandée,
- des soupapes dans le système de canal (3) pour l'admission de volumes définis de liquide, dans lequel une fonction de soupape peut être générée ou améliorée par une fonctionnalisation de surface, dans lequel les soupapes (27, 28) permettent une admission de liquide sélective à partir d'interfaces fluidiques individuelles (5),
- un système de distribution (26) relié à plusieurs interfaces fluidiques (5), dans lequel les interfaces fluidiques (5) peuvent être commandées de manière sélective et/ou un système de distribution (26) comprenant une pluralité de canaux, qui débouchent dans un nombre correspondant d'interfaces fluidiques (5) et permettent l'admission et l'évacuation simultanées de liquides et/ou une distribution uniforme de liquides dans le système de distribution (26) est assurée par des soupapes passives intégrées (41).

13. Système microfluidique selon l'une des revendications 1 à 12, comportant en outre une interface de réservoir (17), au moyen de laquelle un réservoir de liquide (16) peut être relié au composant structuré (1), dans lequel l'interface de réservoir (17) est de préférence fluidiquement reliée au système de canal (3) et/ou à la chambre (2).

14. Système microfluidique selon l'une des revendications 1 à 13, dans lequel des réactifs secs sont incorporés dans le système de canal (3) du composant structuré (1), dans lequel les réactifs secs sont absorbés par les fluides qui s'écoulent et sont mélangés avec ceux-ci ou un réactif est placé à une position définie dans ou sur le système de canal (3) afin de colorer le liquide qui s'écoule sur celui-ci, de sorte que l'atteinte de la position et ainsi l'obtention d'un volume prédéfini ou d'un temps de séjour défini est indiquée.

15. Système microfluidique selon l'une des revendications 1 à 14, dans lequel un dispositif de grossissement, réalisé sous la forme d'une lentille, est agencé à au moins une position définie au-dessous ou en dessous du système de canal (3) ou de la chambre (2), de telle sorte que l'atteinte d'au moins une position déterminée dans le système de canal (3) peut être détectée par le liquide et/ou des réactions de coloration.
